# FASCICULE DE BREVET EUROPEEN

(11) **EP 0 187 559 B1**
(45) Date de publication et mention de la délivrance du brevet: **24.05.1989**
(21) Numéro de dépôt: 85402277.9
(22) Date de dépôt: 22.11.1985
(51) Int. Cl.: B65D 47/26, B65D 83/06

(54) **Emballage pour produit pulvérulent comportant une fermeture inviolable**
Verpackung mit Sicherheitsverschluss für pulverartige Produkte
Package for a powdery product with a child-proof closure

(30) Priorité: 29.11.1984 FR 8418175
(43) Date de publication de la demande: 16.07.1986
(73) Titulaire: SOCIETE EPARCO S.A., F-75009 Paris (FR)
(72) Inventeur: Bavaveas, Tristan, F-75015 Paris (FR)
(74) Mandataire: Derambure, Christian

(56) Documents cités:
- CH-A- 543 426
- FR-A- 1 077 021
- FR-A- 2 110 297

## Description

La présente invention concerne un emballage pour produit pulvérulent qui comporte un dispositif de fermeture perfectionné.

On connaît déjà des dispositifs permettant de délivrer une quantité donnée de produit caustique, utilisé notamment pour le débouchage de lavabos.

Un tel dispositif pour déboucher les lavabos est décrit plus particulièrement dans le brevet suisse CH-A-543 426.

Le dispositif décrit dans ce brevet comporte un boîtier inférieur muni d'un couvercle supérieur et, à sa partie inférieure, muni de fentes dentelées, une collerette étant prévue entre le bord inférieur de ce boîtier et le couvercle. Le dispositif comporte, en outre, un boîtier inférieur qui peut coulisser par rapport au boîtier supérieur. Il comporte une première partie cylindrique supérieure, une seconde partie cylindrique inférieure, et une partie conique intermédiaire. Le dispositif comporte, un outre un obturateur conique qui est fixé à la partie inférieure du boîtier supérieur et qui coopère avec le boîtier inférieur lors de la fermeture du dispositif.

Le rôle de cet obturateur est de permettre l'écoulement du produit pulvérulent qui se trouve dans le boîtier supérieur, lorsque le dispositif est ouvert, coulant le long des parois de l'obturateur conique qui est alors désolidarisé du conteneur inférieur et le produit pulvérulent passant au travers des fentes du boîtier supérieur.

L'obturateur dont la pointe du cône est dirigée vers le boîtier supérieur comporte, en outre, une branche dirigée depuis le boîtier supérieur vers le boîtier inférieur. La fonction de cette branche est d'empêcher l'ouverture par inadvertance du dispositif. En effet, lorsque le dispositif est placé sur un plan, même si l'utilisateur appuie sur le couvercle du boîtier supérieur, la branche qui repose sur le plan continu s'oppose à l'ouverture.

Ce dispositif ne permet pas une fiabilité totale. En effet, la branche ne s'oppose à l'ouverture c'est-à-dire à la désolidarisation du boîtier supérieur et du boîtier inférieur, lorsque l'utilisateur effectue une pression axiale que lorsque le dispositif repose sur une surface. La branche ne permet pas une fermeture correcte lorsque l'utilisateur soulève ou penche le dispositif et par un tel mouvement et une poussée simultanée, l'utilisateur peut ouvrir un tel dispositif.

Ceci comporte un grave inconvénient car le produit pulvérulent contenu dans le boîtier supérieur est en général un produit dangereux, plus particulièrement à base de soude caustique et si un enfant effectue une poussée et une rotation simultanée, il peut ouvrir par inadvertance le dispositif et recevoir du produit pulvérulent sur les mains ou sur une autre partie du corps, ce qui peut provoquer des accidents.

L'invention vise à pallier ces inconvénients.

Un but de l'invention est de fournir un emballage pour produit pulvérulent, notamment produit caustique qui ne puisse pas être ouvert par inadvertance et donc comportant une fermeture de sécurité.

L'emballage selon l'invention est constitué d'un boîtier supérieur approximativement cylindrique, fermé à son extrémité supérieure et comportant à sa partie extrême inférieure des orifices ménagés dans sa paroi latérale;
- d'un boîtier inférieur coaxial au boîtier supérieur comportant une partie supérieure approximativement cylindrique, une partie inférieure approximativement cylindrique de rayon (R) supérieur au rayon (r) de la partie supérieure, et une partie médiane approximativement conique, le boîtier inférieur étant ouvert à ses deux extrémités,
- d'un obturateur placé à l'intérieur de et coopérant avec le boîtier supérieur, muni de moyens de solidarisation avec le bord libre de la partie extrême inférieure du boîtier supérieur, l'obturateur fermant l'extrémité inférieure du boîtier supérieur, l'ensemble du boîtier supérieur-obturateur coulissant axialement entre une position de fermeture dans laquelle les orifices du boîtier supérieur sont obturés par la partie supérieure du boîtier inférieur et une position d'ouverture maximum dans laquelle les orifices du boîtier supérieur, situés alors au niveau de la partie médiane du boîtier inférieur sont dégagés,
- de moyens de fixation temporaire de l'ensemble du boîtier supérieur-obturateur avec le boîtier inférieur, qui, lorsqu'ils sont actifs, déterminent la position de fermeture,

Caractérisé par le fait qu'il comporte des moyens de blocage de l'emballage en position fermée dont la fonction est d'empêcher le coulissement axial tout en permettant le pivotement axial de l'ensemble boîtier supérieur-obturateur par rapport au boîtier inférieur, ces moyens de blocage étant constitués par au moins un butoir ménagé sur l'un des boîtiers, ce butoir venant en butée sur une saillie circulaire ménagée sur l'autre des boîtiers, la saillie comportant au moins une discontinuité, le butoir lorsqu'il n'est pas en regard de la discontinuité, empêchant le coulissement axial.

Le butoir peut, selon un mode de réalisation de l'invention, être situé sur le boîtier inférieur et la saillie peut être située sur le boîtier supérieur.

Le butoir et la saillie peuvent être d'autre part situés dans l'espace interne compris entre la paroi externe du boîtier supérieur et la paroi interne du boîtier inférieur.

Le butoir et la saillie peuvent être situés sur les parois externes des boîtiers.

Le butoir, selon un mode de réalisation de l'invention, est un pivot et la saillie discontinue est un clip ou selon un deuxième mode de réalisation, le butoir est une patte longitudinale, la saillie discontinue étant une collerette disposée sur la paroi externe du boîtier supérieur, le bord libre de la patte venant en butée sur la saillie.

Enfin, on peut prévoir des dents internes qui permettent d'orienter le sens de rotation d'ouverture.

Par ailleurs, l'obturateur peut faire partie intégrante du boîtier supérieur à savoir l'obturateur et le boîtier supérieur peuvent être moulés d'une seule pièce. En outre, l'obturateur a une forme conique et ne comporte pas de branche axiale.

La description suivante en regard des dessins annexés à titre d'exemples non limitatifs permettra de faire comprendre comment l'invention peut être mise en pratique.
La figure 1 est une vue en demi-coupe du dispositif selon l'invention, en position de fermeture.
La figure 2 est une vue en demi-coupe du dispositif selon l'invention en position d'ouverture.
La figure 3 est une vue en perspective des différentes parties du dispositif selon l'invention.
La figure 4 est une vue en demi-coupe d'une autre mode de réalisation du dispositif selon l'invention, et ce, en position de fermeture.
La figure 5 est une vue en demi-coupe du dispositif selon la figure 4, en position d'ouverture.

Sur la figure 1, on a représenté un dispositif selon l'invention en position fermée.

Le dispositif 1 est constitué d'un boîtier supérieur 2 cylindrique d'axe de rotation xx, fermé à son extrémité supérieure 3 par un couvercle 4 et comportant à sa partie extrême inférieure 5 des orifices 6 ménagés dans la paroi. Un boîtier inférieur 7 est co-axial au boîtier supérieur 2 et il est constitué d'une partie supérieure 8, d'une partie inférieure 9 et d'une partie médiane 10. La partie supérieure est cylindrique de révolution d'axe xx, la partie inférieure est elle aussi cylindrique d'axe xx, le rayon r de la partie supérieure étant inférieur au rayon R de la partie inférieure 9. La partie médiane 10 est conique. Le boîtier inférieur 7 est ouvert à ses deux extrémités 11-12 et il peut coulisser par rapport au boîtier supérieur 2.

Le dispositif comporte, en outre, un obturateur 13 placé à l'intérieur et coopérant avec le boîtier supérieur 2. L'obturateur 13 est muni de moyens de solidarisation avec le bord libre 15 de la partie extrême inférieure 5 du boîtier supérieur 2, l'ensemble du boîtier supérieur 2 et obturateur 13 pouvant coulisser axialement entre une position de fermeture (représentée sur la figure 1 ) et une position d'ouverture maximum (représentée sur la figure 2').

D'une manière connue, les moyens de solidarisation 14 de l'obturateur 13 peuvent être constitués d'une rainure 16 et d'un rebord 17 contigu, le rebord 17 s'engageant dans une rainure interne 18 du boîtier inférieur tandis que la rainure 16 coopère avec des plots disposés à l'intérieur de la partie extrême inférieure 5 du boîtier supérieur 2.

Mais selon l'invention, on peut prévoir que le boîtier supérieur 2 et l'obturateur 13 sont constitués d'une seule pièce par exemple d'une pièce qui est moulée ou injectée, l'obturateur 13 ne comportant alors plus de rainure 16 et comportant uniquement un rebord 17 circulaire.

Ce rebord 17 constitue avec la rainure interne 18 des moyens de fixation temporaire de l'ensemble boîtier supérieur 2 obturateur 13 avec le boîtier inférieur 7. Ces moyens de fixation temporaire 17, 18, lorsqu'ils sont actifs, déterminent la fermeture et lorsqu'ils sont inactifs (voir figure 4) déterminent l'ouverture.

Le dispositif comporte, en outre, des moyens d'arrêt 19 du coulissement axial de l'ensemble boîtier supérieur 2 obturateur 13 par rapport au boîtier inférieur 7. Lorsque les moyens d'arrêt 19 sont actifs, ils déterminent la position d'ouverture maximum (figure 2).

D'une manière connue, les moyens d'arrêt 19 du coulissement axial sont constitués par le bord libre 20 supérieur de la partie supérieure du boîtier inférieur 7 et par une saillie 21 disposée sensiblement à mi-hauteur du boîtier supérieur 2.

La saillie 21 est placée à l'extérieur du boîtier supérieur 2.

Le dispositif selon l'invention est tel qu'il comporte des moyens de blocage 22 de l'emballage en position fermée (voir figures 1 et 5). Les moyens de blocage 22 ont pour fonction d'empêcher le coulissement axial du boîtier supérieur 2 par rapport au boîtier inférieur 7, tout en permettant le pivotement axial de l'ensemble boîtier supérieur 2 obturateur 13 par rapport au boîtier inférieur 7.

Selon un premier mode de réalisation de l'invention, les moyens de blocage 22 sont constitués par au moins un butoir 23 venant en butée sur la saillie circulaire 21 qui comporte au moins une discontinuité 26, le butoir 23, lorsqu'il n'est pas en regard de la discontinuité 26 empêchant le coulissement axial.

Sur la figure 1, on voit nettement que lorsque le butoir 23 vient heurter la saillie 21, si on effectue une poussée axiale dans le sens de la flèche F1, c'est-à-dire ayant tendance à rapprocher le boîtier supérieur 2 du boîtier inférieur 7, le butoir 23 venant s'appuyer contre la collerette 21 ne permet pas un rapprochement et donc un déplacement des deux boîtiers. Au contraire, si on effectue une rotation du boîtier supérieur 2 dans le sens de la flèche F2 ou relativement du boîtier inférieur 7 dans le sens de la flèche F3, contraire au sens de la flèche F2, le butoir 23 parvient en regard de la discontinuité 26. Or, cette discontinuité 26 ayant des dimensions correspondant au butoir 23, lorsqu'on effectue une poussée dans le sens de la flèche F1, le butoir 23 s'engage dans la discontinuité 26 et les deux boîtiers 2 et 7 peuvent se rapprocher en coulissant.

La collerette 21 se rapproche donc du bord libre 20 et lorsque la collerette 21 vient buter contre le bord 20 du boîtier 7, les deux boîtiers 2 et 7 sont rapprochés au maximum et le dispositif est dans sa position d'ouverture maximum (figure 2 et 4).

Selon un mode de réalisation de l'invention, le butoir 23 est situé sur le boîtier inférieur 7 et la saillie 21 est située sur le boîtier supérieur 2. Mais on peut aussi prévoir l'inverse, à savoir que le butoir 23 est situé sur le boîtier supérieur 2 et la saillie 21 est située sur le boîtier inférieur 7.

Selon le mode de réalisation représenté sur les figures 1, 2, 3 et 4, le butoir 23 est une patte longitudinale et la saillie discontinue 21 est une collerette disposée sur la paroi externe du boîtier supérieur 2, le bord libre 24 supérieur de la patte venant en butée sur la saillie 21.

Sur les figures 4 et 5, on a représenté un autre mode de réalisation de la présente invention.

Le dispositif représenté sur la figure 4, en position de fermeture, comporte un butoir et une saillie située dans l'espace interne compris entre la paroi externe du boîtier supérieur 2 et la paroi interne du boîtier inférieur 7.

Le butoir est situé sur la paroi extérieure du boîtier supérieur 2, tandis que la saillie est située sur la paroi interne du boîtier 7.

Le butoir est un plot 24 et la saillie est un clip 25, le clip 25 étant disposé sur la paroi interne du boîtier inférieur 7.

Lorsqu'on effectue une rotation du boîtier supérieur 2 dans le sens de la flèche f3, par rapport au boîtier inférieur 7, le plot 24 vient en regard de l'interstice 26 du clip 25, puis lorsque l'on effectue une poussée dans le sens de la flèche f1, le plot 24 traverse l'interstice du clip 25 et on peut rapprocher le boîtier 2 supérieur du boîtier 7 inférieur.

Le dispositif de sécurité constitué par les moyens de blocage 22 de l'emballage selon l'invention permet de réaliser l'obturateur 13 sur la forme d'un cône dont le sommet 27 est dirigé vers le boîtier supérieur 2. Un tel obturateur 13 ne comporte donc pas, contrairement à la technique antérieure, de pointe qui lorsque le dispositif est disposé sur un plan continu repose sur ce dernier dans le but d'empêcher une ouverture de l'emballage selon l'invention.

Enfin, on peut prévoir des dents (non représentées) qui déterminent un sens de rotation possible du boîtier supérieur 2 par rapport au boîtier inférieur 7.

## Revendications

1. Emballage pour produit pulvérulent constitué:
- d'un boîtier supérieur (2) approximativement cylindrique, fermé à son extrémité supérieure (3) et comportant à sa partie extrême inférieure (5) des orifices (6) ménagés dans sa paroi latérale;
- d'un boîtier inférieur (7) co-axial au boîtier supérieur (2) comportant une partie supérieure approximativement cylindrique, une partie inférieure approximativement cylindrique de rayon (R) supérieur au rayon (r) de la partie supérieure, et une partie médiane approximativement conique, le boîtier inférieur étant ouvert à ses deux extrémités (11,12);
- d'un obturateur (13) placé à l'intérieur de et coopérant avec le boîtier supérieur (2), muni de moyens de solidarisation (14) avec le bord libre (15) de la partie extrême inférieure (5) du boîtier supérieur (2), l'obturateur fermant l'extrémité inférieure du boîtier supérieur, l'ensemble du boîtier supérieur (2)-obturateur (13) coulissant axialement entre une position de fermeture dans laquelle les orifices (6) du boîtier supérieur (2) sont obturés par la partie supérieure du boîtier inférieur (7) et une position d'ouverture maximum dans laquelle les orifices (6) du boîtier supérieur, situés alors au niveau de la partie inférieure ou de la partie médiane du boîtier inférieur, sont dégagés;
- de moyens de fixation (17,18) temporaire de l'ensemble du boîtier supérieur (2)-obturateur (13) par rapport au boîtier inférieur (7), qui, lorsqu'ils sont actifs, déterminent la position de fermeture;
caractérisé par le fait qu'il comporte des moyens de blocage (22) de l'emballage en position fermée dont la fonction est d'empêcher le coulissement axial tout en permettant le pivotement axial de l'ensemble boîtier supérieur (2)-obturateur (13) par rapport au boîtier inférieur (7), ces moyens de blocage (22) étant constitués par au moins un butoir (23) ménagé sur l'un des boîtiers, ce butoir (23) venant en butée sur une saillie circulaire (21 ) ménagée sur l'autre des boîtiers, la saillie (21 ) comportant au moins une discontinuité (24), le butoir lorsqu'il n'est pas en regard de la discontinuité (24) empêchant le coulissement axial.

2. Emballage selon la revendication 1, caractérisé par le fait que le butoir (23) est situé sur le boîtier inférieur (7) et la saillie (21 ) est située sur le boîtier supérieur (2).

3. Emballage selon la revendication 1, caractérisé par le fait que le butoir (23) est situé sur le boîtier supérieur (2) et la saillie (21 ) est située sur le boîtier inférieur (7).

4. Emballage selon l'une quelconque des revendications 1 à 3, caractérisé par le fait que le butoir et la saillie sont situés dans l'espace interne compris entre la paroi externe du boîtier supérieur (2) et la paroi interne du boîtier inférieur (7).

5. Emballage selon l'une quelconque des revendications 1 à 3, caractérisé par le fait que le butoir et la saillie sont situés sur les parois externes des boîtiers.

6. Emballage selon l'une quelconque des revendications 2, 3 et 4, caractérisé par le fait que le butoir est un plot (21 ) et la saillie discontinue est un clip (25).

7. Emballage selon les revendications 2 et 5, caractérisé par le fait que le butoir (23) est une patte longitudinale et la saillie discontinue (21 ) est une collerette disposée sur la paroi externe du boîtier supérieur, le bord libre (24) de la patte venant en butée sur la saillie.

8. Emballage selon l'une quelconque des revendications 1 à 7, caractérisé par le fait que l'obturateur (13) fait partie intégrante du boîtier supérieur (2).

9. Emballage selon l'une quelconque des revendications 1 à 8, caractérisé par le fait que l'obturateur (13) a une forme conique, le sommet (27) du cône étant dirigé vers le boîtier supérieur (2).

10. Emballage selon la revendication 9, caractérisé par le fait que l'obturateur (13) comporte un rebord (17) circulaire coopérant avec une rainure (18) ménagée dans la paroi interne du boîtier inférieur et constituant avec elle lés moyens de fixation temporaire de la partie extrême inférieure (5) de l'ensemble boîtier supérieur (2)-obturateur (13) avec le boîtier inférieur (7).

11. Emballage selon l'une quelconque des revendications 1 à 12, caractérisé par le fait qu'il comporte des moyens déterminant un seul sens de rotation du boîtier supérieur (2) par rapport au boîtier inférieur (7).

## Patentansprüche

1. Verpackung für pulverförmige Produkte, bestehend aus:
- einem oberen Gehäuse (2) von ungefähr zylindrischer Form, dessen oberes Ende (3) geschlossen ist und dessen unterster Teil (5) mit Öffnungen (6) versehen ist, die in seiner seitlichen Wandung angebracht sind;
- einem unteren Gehäuse (7), koaxial zum oberen Gehäuse (2), bestehend aus einem oberen Teil, der ungefähr zylindrisch ist, einem unteren Teil, der ungefähr zylindrisch ist mit einem Radius (R), der grösser als der Radius (r) des oberen Teils ist, und einem mittleren Teil, der ungefähr konisch ist, wobei beide Enden (11, 12) des unteren Gehäuses offen sind;
- einerVerschlussvorrichtung (13), die sich im Inneren des oberen Gehäuses (2) befindet und mit diesem zusammenwirkt und die versehen ist mit Verbindungsvorrichtungen (14), die sie mit dem freien Ende (15) des untersten Teils (5) des oberen Gehäuses (2) verbinden, wobei die Verschlussvorrichtung das untere Ende des oberen Gehäuses verschliesst und wobei sich die Einheit oberes Gehäuse (2)/Verschlussvorrichtung (13) axial verschieben lässt zwischen einer Verschlussstellung, bei welcher die Öffnungen (6) des oberen Gehäuses (2) von dem oberen Teil des unteren Gehäuses verschlossen sind, und einer maximalen Öffnungsstellung, bei welcher die Öffnungen (6) des oberen Gehäuses sich auf Höhe des unteren oder des mittleren Teils des unteren Gehäuses befinden und somit freiliegen;
- Vorrichtungen zur vorübergehenden Befestigung (17, 18), welche die Einheit oberes Gehäuse (2)/Verschlussvorrichtung (13) mit dem unteren Gehäuse (7) feststellen und welche, wenn sie wirksam sind, die Verschlussstellung festlegen;
dadurch gekennzeichnet, dass die Verpackung Blockiervorrichtungen (22) für die Verschlussstellung besitzt, deren Funktion es ist, die axiale Verschiebung zu verhindern und gleichzeitig die axiale Drehung der Einheit oberes Gehäuse (2)/Verschlussvorrichtung (13) gegenüber dem unteren Gehäuse (7) zu ermöglichen, wobei diese Blockiervorrichtungen (22) aus mindestens einem Anschlag (23) bestehen, der auf einen kreisförmigen Vorsprung (21 ) stösst, welcher mindestens eine Aussparung (24) besitzt, wobei der Anschlag, wenn er nicht auf die Aussparung (24) gerichtet ist, die axiale Verschiebung verhindert.

2. Verpackung nach Anspruch 1, dadurch gekennzeichnet, dass der Anschlag (23) sich auf dem unteren Gehäuse (7) und der Vorsprung (21 ) auf dem oberen Gehäuse befindet.

3. Verpackung nach Anspruch 1, dadurch gekennzeichnet, dass sich der Anschlag (23) auf dem oberen Gehäuse (2) und der Vorsprung (21) auf dem unteren Gehäuse (7) befindet.

4. Verpackung nach einem beliebigen der Ansprüche 1 bis 3, dadurch gekennzeichnet, dass sich der Anschlag und der Vorsprung in dem Raum zwischen der Aussenwand des oberen Gehäuses (2) und der Innenwand des unteren Gehäuses (7) befinden.

5. Verpackung nach einem beliebigen der Ansprüche 1 bis 3, dadurch gekennzeichnet, dass sich der Anschlag und der Vorsprung auf den Aussenwänden der Gehäuse befinden.

6. Verpackung nach einem beliebigen der Ansprüche 2, 3 oder 4, dadurch gekennzeichnet, dass der Anschlag ein Klötzchen (21 ) und der unterbrochene Vorsprung ein Clip (25) ist.

7. Verpackung nach Anspruch 2 und 5, dadurch gekennzeichnet, dass der Anschlag (23) eine längsgerichtete Zunge ist und der unterbrochene Vorsprung (21 ) ein Kragen, der sich auf der Aussenwand des oberen Gehäuses befindet, wobei das freie Ende (24) der Zunge auf dem Vorsprung anschlägt.

8. Verpackung nach einem beliebigen der Ansprüche 1 bis 7, dadurch gekennzeichnet, dass die Verschlussvorrichtung (13) integraler Bestandteil des oberen Gehäuses (2) ist.

9. Verpackung nach einem beliebigen der Ansprüche 1 bis 8, dadurch gekennzeichnet, dass die Verschlussvorrichtung (13) eine konische Form besitzt, wobei die Spitze (27) des Kegels auf das obere Gehäuse gerichtet ist.

10. Verpackung nach Anspruch 9, dadurch gekennzeichnet, dass die Verschlussvorrichtung (13) eine kreisförmige Randleiste (17) besitzt, welche mit einer in der Innenwand des unteren Gehäuses eingefügten Rille (18) zusammenwirkt und mit dieser zusammen die Vorrichtung zur vorübergehenden Befestigung des untersten Teils (5) der Einheit oberes Gehäuse (2)/Verschlussvorrichtung (13) mit dem unteren Gehäuse (7) bildet.

11. Verpackung nach einem beliebigen der Ansprüche 1 bis 12, dadurch gekennzeichnet, dass sie Vorrichtungen zur Festlegung der Drehrichtung des oberen Gehäuses (2) gegenüber dem unteren Gehäuse (7) besitzt.

## Claims

1. Packaging for pulverulent products composed of:
- an approximately cylindrical upper casing (2), closed at its upper extremity (3), and comprising openings (6) cut out of the lateral wall of its extreme lower end (5);
- a lower casing (7) co-axial with the upper casing (2), comprising an approximately cylindrical upper part, an approximately cylindrical lower part, the radius (R) of which is greater than the radius (r) of the upper part, and an approximately conical median part, the lower casing being open at both extremities (11, 12);
- a seal (13) placed inside, and co-operating with, the upper casing (2), equipped with means whereby it may be firmly united (14) with the free edge (15) of the lower extremity (5) of the upper casing (2), the seal closing the said lower extremity of the upper casing, the two pieces, i.e. the upper casing (2) together with the seal (13), sliding axially between a closed position in which the openings (6) of the upper casing (2) are sealed by the upper part of the lower casing (7), and a maximum opening position in which the openings (6) of the upper casing, situated at this moment level with the lower or median part of the lower casing, are uncovered;
- temporary means of fixing (17,18) the upper casing (2) together with the seal (13), relative to the lower casing (7), which, when in action, determine the closed position;
characterised by the fact that it comprises blocking means (22) of the packaging in the closed position, the function of which is to prevent axial sliding while allowing axial pivotal movement of the upper casing (2) together with the seal (13), relative to the lower casing (7), this blocking means (22) being composed of at least one stop (23) fitted onto one or other of the casings, the said stop (23) abutting onto a circular projection (21) equipping the other casing, the said projection (21 ) comprising at least one gap (24), thus preventing axial sliding when the stop is not opposite the gap (24).

2. Packaging according to claim 1, characterised by the fact that the stop (23) is situated on the lower casing (7) and the projection (21) is situated on the upper casing (2).

3. Packaging according to claim 1, characterised by the fact that the stop (23) is situated on the upper casing (2) and the projection (21 ) is situated on the lower casing (7).

4. Packaging according to any one of claims 1 to 3, characterised by the fact that the stop and the projection are situated in the space comprised between the outer wall of the upper casing (2) and the inner wall of the lower casing (7).

5. Packaging according to any one of claims 1 to 3, characterised by the fact that the stop and the projection are situated on the outer walls of the casings.

6. Packaging according to any one of claims 2, 3 and 4, characterised by the fact that the stop is a stud (21 ) and the gapped projection is a clip (25).

7. Packaging according to claims 2 and 5, characterised by the fact that the stop (23) is a lengthwise strip and the gapped projection is a collar fitted onto the outer wall of the upper casing, the free edge (24) of the strip abutting onto the projection.

8. Packaging according to any one of claims 1 to 7, characterised by the fact that the seal (13) is an integral part of the upper casing (2).

9. Packaging according to any one of claims 1 to 8, characterised by the fact that the seal (13) is of conical shape, the top (27) of the cone being pointed toward the upper casing (2).

10. Packaging according to claim 9, characterised by the fact that the seal (13) comprises a circular rim (17) co-operating with a groove (18) cut out of the inner wall of the lower casing and forming together the means of temporarily fixing the extreme lower edge (5) of the upper casing (2) together with the seal (13), to the lower casing (7).

11. Packaging according to any one of claims 1 to 10, characterised by the fact that it comprises means determining a sole rotational direction for the upper casing (2) relative to the lower casing (7).
